# EUROPÄISCHE PATENTSCHRIFT

(11) **EP 0 569 672 B1**
(45) Veröffentlichungstag und Bekanntmachung des Hinweises auf die Patenterteilung: **10.07.1996**
(21) Anmeldenummer: 93103377.3
(22) Anmeldetag: 03.03.1993
(51) Int. Cl.: B44B 3/04, B44B 3/06, B44B 5/00, B44B 7/00

(54) **Vorrichtung zum Einformen einer Beschriftung an einer kegeligen oder kegelähnlichen Fläche von rotationssymmetrischen Körpern**
Device for marking a conical surface of rotation symmetric bodies
Dispositif de marquage d'une surface conique des corps à symmétrie de rotation

(30) Priorität: 11.05.1992 DE 9206302 U
(43) Veröffentlichungstag der Anmeldung: 18.11.1993
(73) Patentinhaber: Otto Borries KG, D-72124 Pliezhausen (DE)
(72) Erfinder: Kull, Hermann, W-7064 Remshalden (DE)
(74) Vertreter: Reimold, Otto, Dipl.-Phys.Dr.

(56) Entgegenhaltungen:
- EP-A- 0 251 814
- DE-B- 1 078 478
- FR-A- 2 335 356
- US-A- 2 214 450
- US-A- 4 043 262
- US-A- 4 089 262
- PATENT ABSTRACTS OF JAPAN vol. 009, no. 231 (M-414)(1954) 18. September 1985 & JP-A-60 087 989 (S. NAOTO) 17. Mai 1985

## Beschreibung

Die Erfindung betrifft eine Vorrichtung gemäß Oberbegriff von Anspruch 1.

Für die Kennzeichnung von Metallflaschen, die zur Aufnahme von unter Druck stehenden Medien dienen, gibt es genaue Vorschriften. Dabei müssen in der Regel am sich verjüngenden Flaschenende an zwei einander diametral gegenüberliegenden Stellen jeweils Beschriftungen angebracht werden, die die flaschenspezifischen Daten wiedergeben. Dabei gibt es zwei Arten von aufzubringenden Angaben, nämlich für eine ganze Flaschenserie gleichbleibende Angaben und von Flasche zu Flasche sich verändernde Angaben wie beispielsweise das Flaschengewicht.

Seither wird so vorgegangen (siehe z.B. FR-A-2 335 356), daß man die gleichbleibenden Angaben durch einen Rollprägevorgang einformt, bei dem zwischen einem Beschriftungskopf in Gestalt eines Typenhalters, der die zu einer Beschriftungseinheit zusammengefaßten Zeichentypen als eigentliches Beschriftungswerkzeug hält, und der betreffenden Flasche eine Abwälzbewegung stattfindet, während die variablen Angaben einzeln von Hand eingeschlagen werden müssen.

Der mit diesem Vorgehen verbundene Zeit- und Arbeitsaufwand ist verhältnismäßig groß und bringt deshalb entsprechende Kosten mit sich.

Der vorliegenden Erfindung liegt deshalb die Aufgabe zugrunde, eine Vorrichtung der eingangs genannten Art zu schaffen, mit der das Einformen einer Beschriftung in eine kegelige oder kegelähnliche Fläche von rotationssymmetrischen Körpern - es muß sich nicht unbedingt um Gas- oder Flüssigkeitsflaschen handeln - erleichtert wird, um die durch das Anbringen der Beschriftung verursachten Kosten zu senken.

Diese Aufgabe wird durch die kennzeichnenden Merkmale von Anspruch 1 gelöst.

Bei Verwendung der erfindungsgemäßen Vorrichtung wird die zu beschriftende Flasche bzw., allgemeiner, der zu beschriftende rotationssymmetrische Körper mit Hilfe einer Haltevorrichtung drehfest festgehalten. Der Beschriftungskopf ist dann der feststehenden Führungsbahn entlang um den Körper herum bewegbar, so daß an der betreffenden axialen Stelle des Körpers der ganze Körperumfang erreichbar ist. Gleichzeitig kann das Beschriftungswerkzeug mittels des zweiten Stellmotors noch in Richtung der Zeilenhöhe bewegt werden, so daß sich durch einzelne oder gleichzeitige Erregung der beiden Stellmotoren jede beliebige Kennzeichnung einformen läßt. Diese "Schreibbewegung" kann rechnergesteuert erfolgen, so daß sich bei jeder Flasche nicht nur die gleichbleibenden Angaben sondern auch die variablen Angaben in automatisierter Weise ohne Handarbeit einformen lassen.

Die erfindungsgemäße Vorrichtung eröffnet ferner wegen der geschlossenen Kreisgestalt der Führungsbahn die Möglichkeit, an der Führungsbahn nicht nur einen Beschriftungskopf sondern beispielsweise zwei Beschriftungsköpfe anzuordnen, die unabhängig voneinander arbeiten und somit gleichzeitig die betreffende Flasche od.dgl. beschriften können. Dies ist vor allem deshalb günstig, da derartige Flaschen, wie bereits erwähnt, an diametral entgegengesetzten Stellen eine Beschriftung tragen. In einem solchen Falle wird die mit der erfindungsgemäßen Vorrichtung erzielte Zeit- und Arbeitsersparnis besonders deutlich.

Während seither die jeweilige Kennzeichnung insgesamt auf einmal eingeprägt worden ist, führt das Beschriftungswerkzeug jetzt sozusagen eine fortlaufende Schreibbewegung aus. Dies bringt den weiteren Vorteil mit sich, daß auf die Flasche geringere Verformungskräfte einwirken, so daß man die Flaschen aus dünnerem Wandmaterial fertigen kann. Dies erniedrigt die Materialkosten beträchtlich.

Ein Ausführungsbeispiel der Erfindung sowie weitere zweckmäßige Ausgestaltungen werden nun anhand der Zeichnung erläutert.
Es zeigen:
- Fig. 1 und 2: das obere Ende einer Gasflasche in Seitenansicht bzw. Stirnansicht,
- Fig. 3: eine erfindungsgemäße Vorrichtung in stark schematisierter Darstellung in Stirnansicht gemäß Pfeil III in Fig. 4 und
- Fig. 4: die Vorrichtung gemäß Fig. 3 im halben Querschnitt neben einem Beschriftungskopf.

Die in den Fig. 1 und 2 angedeutete Flasche 1 besteht aus Metall, insbesondere aus Stahl, und dient zur Aufnahme eines unter Druck stehenden Gases. Ähnliche Flaschen sind beispielsweise auf dem Getränkesektor üblich und nehmen dort ebenfalls unter Druck eingefüllte Flüssigkeiten auf. Auch ansonsten sind derlei Flaschen weit verbreitet, worauf nicht weiter eingegangen wird.

An dem Ende, an das eine Entnahmeeinrichtung, regelmäßig ein Ventil, angeschlossen wird, verjüngt sich die Flasche zu einem Hals, so daß eine kegelige oder kegelähnliche Fläche 2 entsteht, wobei hiermit auch eine kugelige Verjüngung od.dgl. erfaßt werden soll. An dieser Stelle, d.h. an der schrägen Ringfläche 2, ist die Flasche mit flaschenspezifischen Daten sowie Angabe über den Flascheninhalt und die Flaschenherkunft beschriftet. Dabei sind zwei einander diametral gegenüberliegende Beschriftungsfelder 3,4 vorhanden.

Diese Beschriftung wird mit Hilfe der aus den Fig. 3 und 4 hervorgehenden Vorrichtung in das Flaschenmaterial eingeformt. Bevor hierauf eingegangen wird, wird noch darauf hingewiesen, daß es sich nicht unbedingt um Flaschen handeln muß, die beschriftet werden. Es könnten auch sonstige rotationssymmetrische Körper sein.

Die in den Fig. 3 und 4 dargestellte Vorrichtung weist einen von einem nicht gezeigten Gestell gehaltenen Führungsring 5 auf, der eine feststehende, kreisförmig umlaufende Führungsbahn trägt, die beim Ausführungsbeispiel von zwei entsprechend kreisförmigen Führungsschienen 6,7 gebildet wird. Der Führungsring 5 setzt sich aus einer Ringplatte 8 und aus einer im Querschnitt nach Art eines L von der Ringplatte 8 parallel zur axialen Richtung abstehenden, im wesentlichen zylindrischen Ringpartie 9 zusammen, wobei die eine Führungsschiene 6 an der der zylindrischen Ringpartie 9 zugewandten Seite der Ringplatte 8 und die andere Führungsschiene 7 an der von der Ringplatte 8 weg gerichteten Stirnseite der zylindrischen Ringpartie 9 festgelegt ist. Dies könnte im einzelnen jedoch auch anders sein. Maßgebend ist, daß die von den Führungsschienen 6,7 gebildete Führungsbahn ihre Aufgabe erfüllen kann, mindestens einen Beschriftungskopf 10 halten und im Kreis herum zu führen.

Die Zentrumsachse 11 der Führungsbahn 6,7 fällt mit der Achslinie 12 des zu beschriftenden Körpers 1 zusammen, d.h. die Flasche 1 befindet sich im Zentrum der Führungsbahn 6,7, so daß sich der an der Führungsbahn gelagerte Beschriftungskopf 10 und somit das von dem Beschriftungskopf 10 gehaltene Beschriftungswerkzeug 13 kreisförmig um die Flasche 1 herum bewegen läßt. Dabei wird der jeweils zu beschriftende Körper 1 von einer Halteeinrichtung 14 drehfest an Ort und Stelle gehalten. Diese Halteeinrichtung 14 enthält beim Ausführungsbeispiel eine mit einer prismatischen Ausnehmung 15 zum Auflegen des Körpers 1 versehene Unterlage 16 sowie einen mit Abstand zur Oberseite der Unterrlage 16 angeordneten Spannzylinder 17 mit einem bei Druckbeaufschlagung den Körper 1 in die prismatische Ausnehmung 15 pressenden Spannkolben 18. Der Spannzylinder 17 wird von einer von der Unterlage 16 abstehenden Bügelanordnung 19 od.dgl. gehalten.

Im dargestellten Falle steht die Unterlage 16 ständerartig vom Fußboden 20 hoch, so daß der Körper 1 und die Zentrumsachse 11 des Führungsrings 5 horizontal ausgerichtet sind. Man könnte die ganze Vorrichtung unter Anpassung der Halteeinrichtung 14 jedoch auch in anderer Lage verwenden, so insbesondere mit senkrecht stehendem Körper 1 und somit mit senkrecht gerichteter Zentrumsachse 11.

Der Beschriftungskopf 10 ist mittels eines ersten Stellmotors 21 der Führungsbahn entlang in Richtung des Doppelpfeils 22 bewegbar, was der Zeilenrichtung der in den Körper 1 einzuformenden Beschriftung entspricht. Dabei ist dieser Stellmotor 21 am Beschriftungskopf 10 angeordnet, so daß es sich bei dem Beschriftungskopf 10 um eine auch seinen Antrieb der Führungsbahn 6,7 entlang enthaltende Baueinheit handelt. Der Stellmotor 21 treibt mittels eines Riementriebs 23 ein Antriebszahnrad 24, das ebenfalls am Beschriftungskopf 10 angeordnet ist und mit einem Zahnkranz in Eingriff steht, der der Führungsbahn 6,7 entlang drehfest angeordnet ist. Im Prinzip könnte ein dem Antriebszahnrad 24 entsprechendes Zahnrad unmittelbar mit dem kreisförmig umlaufenden Zahnkranz des Führungsrings 5 kämmen. Zweckmäßigerweise ist die Anordnung jedoch so getroffen, daß der Zahnkranz von einem auf eine feststehende Ringfläche 25 drehfest aufgesetzten Zahnriemen 26 aus biegbarem Material gebildet wird, der an der Stelle des Beschriftungskopfes 1o von der Ringfläche 25 weg und um das mit Abstand zur Ringfläche 25 angeordnete Antriebszahnrad 24 herumgeführt ist. Es ergibt sich also V - oder U-ähnliche, von der Ringfläche 25 in radialer Richtung weg gerichtete Ausbauchung 27 des Zahnriemens 26, die das Antriebszahnrad 24 umschlingt. Schaltetman den ersten Stellmotor 21 ein, so daß sich das Antriebszahnrad 24 dreht, bewegt sich der Beschriftungskopf 10 in der einen oder anderen Richtung des Doppelpfeils 22, da der Zahnriemen 26 drehfest angeordnet ist. Dabei macht die Ausbauchung 27 die kreisende Bewegung mit, wobei die kreisende Ausbauchung jedoch von sich laufend ändernden Bereichen des Zahnriemens 26 gebildet wird.

Beim zweckmäßigen Ausführungsbeispiel befindet sich die Ringfläche 25, an der der Zahnriemen 26 aufgespannt ist, an der Aussenseite der zylindrischen Ringpartie 9 des Führungsrings 5. Dementsprechend befindet sich der das Antriebszahnrad 24 und den ersten Stellmotor 21 enthaltende Bereich des Beschriftungskopfes 10 außerhalb der zylindrischen Ringpartie 9. Die Verzahnung des Zahnriemens 26 befindet sich bei dem beschriebenen Antrieb an der der Ringfläche 25 zugewandten Zahnriemenseite.

Zur Umlenkung des Zahnriemens 26 zum Antriebszahnrad 24 hin weist der Beschriftungskopf 10 noch zwei Umlenkrollen 28, 29 auf, die außen am Zahnriemen an den beiden Abbiegestellen zum Antriebszahnrad 24 hin angeordnet sind.

Das Halten und Führen des Beschriftungskopfes 10 an der von den beiden Führungsschienen 6,7 gebildeten Führungsbahn erfolgt mit Hilfe von am Beschriftungskopf angeordneten Rollen. Dabei sind sowohl beiderseits der Führungsschiene 6 als auch beiderseits der Führungsschiene 7 Führungsrollen 3o,31 bzw. 32,33 vorgesehen, die, wie aus Fig. 4 hervorgeht, eine umlaufende Führungsnut aufweisen, in die ein Führungssteg der betreffenden Führungsschiene 6,7 eingreift. Die Achsrichtungen der Führungsrollen sind parallel zur Zentrumsachse 11.

Wie erwähnt, ist beim Ausführungsbeispiel die Antriebseinrichtung für die Umlaufbewegung des Beschriftungskopfes, die den Stellmotor 21 und das Antriebszahnrad 24 enthält, radial außerhalb des Führungsrings 5 angeordnet. Der Beschriftungskopf erstreckt sich sodann, ausgehend von dieser Antriebseinrichtung, an dem Führungsring 5 bzw. an dessen zylindrischer Ringpartie 9 vorbei nach radial innen, wobei der Beschriftungskopf 10 hier eine die Führungsrollen 3o, 31, 32, 33 tragende und somit die Verbindung zur Führungsbahn 6,7 herstellende Halterungspartie 34 bildet.

Mit den bis jetzt beschriebenen Maßnahmen kann der Beschriftungskopf 10 und somit das an der der Zentrumsachse 10 zugewandten Seite des Beschriftungskopfes angeordnete Beschriftungswerkzeug 13 nur in Zeilenrichtung (Doppfelpfeil 22) der anzubringenden Beschriftung angetrieben werden. Da dies für das Einformen einer Beschriftung nicht ausreicht, ist zusätzlich vorgesehen, daß das Beschriftungswerkzeug 13 innerhalb des Beschriftungskopfes 10 mittels eines zweiten Stellmotors 35 rechtwinkelig zur Umlaufrichtung (Doppelpfeil 22) der Führungsbahn 6,7 schräg zur axialen Richtung 11 in Zeilen-Höhenrichtung 36 bewegbar ist, so daß das Beschriftungswerkzeug 13 mittels der beiden Stellmotoren 21 und 35 in der von der Zeilen-Längsrichtung 22 und der Zeilen-Höhenrichtung 36 aufgespannten, kegelmantelartigen Schreibebene, die der Fläche 2 der Flasche 1 entspricht, zu einer Schreibbewegung antreibbar ist. Durch eine Überlagerung der beiden von den Stellmotoren 21,35 hervorgerufenen Bewegungen läßt sich das Beschriftungswerkzeug 13 in jede beliebige Richtung bewegen. Der Betrieb der beiden Stellmotoren 21, 35 läßt sich automatisieren und kann rechnergesteuert ablaufen, so daß sich durch entsprechende Programmierung der Steuerung jede beliebige Kennzeichnung auf der Flasche 1 anbringen läßt. Dabei kann jede Stelle des Umfangs der Flasche 1 od.dgl. erreicht werden, so daß man sozusagen eine Rundumbechriftung ausführen kann.

Das Beschriftungswerkzeug 13 wird beim Ausführungsbeispiel von einem Nadelpräger 37 gebildet, der rechtwinkelig zur Schreibebene eine vibrierende Bewegung ausführt, so daß die eingeformte Beschriftung von einem gepunkteten Linienverlauf gebildet wird. Solche Nadelpräger sind an sich bekannt, so daß auf seine weitere Ausgestaltung hier nicht besonders eingegangen werden muß. Anstelle eines Nadelprägers könnte man auch ein Laserschneidgerät od.dgl. fortlaufend arbeitendes Beschriftungswerkzeug verwenden.

Das Beschriftungswerkzeug 13 ist mit einem die Bewegung in Zeilen-Höhenrichtung 36 ausführenden Verstellschlitten 38 verbunden.Dieser Verstellschlitten 38 ist an einer Schlittenführungspartie 39 des Beschriftungskopfes 10 in Zeilen-Höhenrichtung 36 geführt und wird mittels einer an ihm angreifenden Antriebsspindel 40 hin und her bewegt, die an der Schlittenführungspartie 39 gelagert ist und ihrerseits von dem ebenfalls an der Schlittenführungspartie 39 sitzenden zweiten Stellmotor 35 angetrieben wird. Der zweite Stellmotor 35 befindet sich beim dargestellten Ausführungsbeispiel an der dem Betrachter abgewandten Seite der Schlittenführungspartie 39.

Mittels des zweiten Stellmotors 35 ist das Beschriftungswerkzeug 13 also in der Zeilen-Höhenrichtung 36 entsprechender Richtung der jeweiligen Kegelmantellinie der kegeligen Fläche 2 od.dgl. bewegbar. Demgemäß entspricht der Winkel zwischen der Zentrumsachse 11 und der Bewegungsrichtung 36 des Verstellschlittens 38 dem halben Spitzenwinkel des die Beschriftungsfläche 2 bildenden Kegels.

Das Beschriftungswerkzeug 13 ist ferner rechtwinkelig zur Schreibebene, d.h. innerhalb der von der Zentrumsachse 11 und der Bewegungsrichtung 36 des Verstellschlittens 38 aufgespannten Ebene rechtwinkelig zur Verstellrichtung 36, in Richtung gemäß Pfeil 41 zu einer Zustellbewegung in Richtung auf den zu beschriftenden Körper 1 hin bzw. von diesem weg antreibbar. Die Vibrationsbewegung des Nadelprägers erfolgt ebenfalls in Richtung des Doppelpfeils 41, sie ist jedoch von der soeben genannten Zustellbewegung unabhängig und wird innerhalb des Nadelprägers erzeugt.

Zum Antreiben des Beschriftungswerkzeuges zu der Zustellbewegung in Richtung gemäß Pfeil 41 ist ein dritter Stellmotor 42 vorhanden.In diesem Zusammenhang ist das Beschriftungswerkzeug 13 an einem die Bewegung rechtwinkelig zur Schreibebene (Doppelpfeil 41) ausführenden Zustellschlitten 43 angeordnet, der am die Bewegung in Zeilen-Höhenrichtung 36 ausführenden Verstellschlitten 38 verschiebbar gelagert ist. Die am Verstellschlitten 38 ausgebildete Schlittenführung für den Zustellschlitten 43 befindet sich unterhalb der Zeichenebene, so daß der Zustellschlitten 43 gestrichelt gezeichnet ist. Der Verstellschlitten 43 sitzt an einer nicht dargestellten Verstellspindel, die von dem am Verstellschlitten 38 angeordneten dritten Stellmotor 42 aus über einen Riementrieb 44 angetrieben wird.

Somit kann das jeweilige Beschriftungswerkzeug 13 mittels des dritten Stellmotors 42 an die betreffende Beschriftungsfläche des Körpers 1 herangeführt bzw. von dieser abgehoben werden. Dabei kann man zusätzlich eine Sensorsteuerung für den dritten Stellmotor 42 vorsehen, die insbesondere einen Näherungsschalter enthalten kann, so daß sozusagen eine automatische Nachführung des Beschriftungswerkzeugs in Richtung gemäß Pfeil 41 gegeben und das Beschriftungswerkzeug stets richtig mit Bezug auf die zu beschriftende Fläche positioniert ist. Auf diese Weise spielen z.B. Unebenheiten in der zu beschriftenden Fläche 2 keine Rolle.

Die durch den Winkel zwischen der Zentrumsachse 11 und der Bewegungsrichtung 41 des Zustellschlittens 43 bzw. der Bewegungsrichtung 36 des Verstellschlittens 38 charakterisierte Neigung der Schreibebene kann veränderbar sein, so daß man sich an unterschiedlich gerichtete Werkstückflächen, die beschriftet werden sollen, anpaßen kann. Um dies zu erreichen, kann die den Verstellschlitten 38 tragende Partie 39 des Beschriftungskopfes 10 in der von der Zeichen-Höhenrichtung 36 und der Zentrumsachse 11 aufgespannten Ebene verstellbar mit der an der Führungsbahn 6,7 sitzenden Partie 34 des Beschriftungskopfes verbunden sein.

Beim Ausführungsbeispiel ist die Anordndung in diesem Zusammenhang so getroffen, daß die den Verstellschlitten 38 tragende Partie 39 in zwei um 180° gegeneinander verdrehten Positionen an der an der Führungsbahn 6,7 sitzenden Partie 34 befestigbar ist, so daß die Schreibebene aus der dargestellten kegelmantelartigen Schreibebene in eine zylindermantelartige Schreibebene verstellbar ist. Man kann dann auch zylindrische Flächen beschriften. Die den Verstellschlitten 38 tragende Partie 39 ist mit einem der Halterungspartie 34 zugewandten Bereich 45 versehen, der an der Halterungspartie 34 lösbar befestigt ist. Dieses Befestigen kann mit Hilfe von strichpunktiert angedeuteten Schrauben erfolgen. Die Normalenrichtung 46 dieser Befestigungsebene 47, an der die beiden Beschriftungskopfpartien 34 und 39 miteinander verbunden sind, fällt mit der Winkelhalbierenden zwischen den normalen Richtungen der beiden einstellbaren Schreibebenen zusammen, so daß die Partie 39 zusammen mit dem Verstellschlitten 38, dem Zustellschlitten 43 und dem Beschriftungswerkzeug 13 aus der mit ausgezogenen Linien dargestellten Position, in der eine kegelige Fläche beschriftet werden kann, in die strichpunktiert angedeutete (nur das eigentliche Beschriftungswerkzeug ist strichpunktiert angedeutet) Position umgesetzt werden kann, in der sich eine Zylindermantelfläche beschriften läßt. Die in der dargestellten Position durch den Pfeil 41 charakterisierte Zustellbewegung erfolgt dann rechtwinkelig zur Zentralachse 11. Dieses Umsetzen der von der Partie 39 und den beiden Schlitten 38 und 43 gebildeten Einheit erfolgt, wie schon erwähnt, durch ein Lösen dieser Einheit von der Halterungspartie 34 und ein erneutes Befestigen an dieser in um 180° um die Normalenrichtung 46 gedrehter Lage.

Es versteht sich, daß man die Neigung der Schreibebene auch kontinuierlich veränderbar machen könnte.

Die kreisförmig geschlossene Führungsbahn 6,7 ermöglicht es, daß man an ihr nicht nur einen sondern mehrere, zweckmäßigerweise zwei, unabhängig voneinander arbeitende Beschriftungsköpfe 10 lagert. In Fig. 3 ist ein solcher zweiter Beschriftungskopf 10 eingezeichnet. Da die verschiedenen Beschriftungsköpfe unabhängig voneinander antreibbar und steuerbar sind, kann die anzubringende Beschriftung sozusagen auf die beiden Beschriftungsköpfe aufgeteilt werden, was die Fertigungszeit halbiert. Dies ist vor allem bei den üblichen Gasflaschen od.dgl. von Vorteil, bei denen, wie in Fig. 2 eingezeichnet ist, zwei diametral entgegengesetzte Kennzeichnungsbereiche 3,4 vorhanden sind.

## Patentansprüche

1. Vorrichtung zum Einformen einer Beschriftung an einer kegeligen oder kegelähnlichen Fläche von rotationssymmetrischen Körpern, insbesondere von aus Metall bestehenden Flaschen für Gase oder Flüssigkeiten, mit einem Beschriftungskopf, der ein an den zu beschriftenden Körpern angreifendes Beschriftungswerkzeug trägt, wobei die Vorrichtung eine feststehende, kreisförmig umlaufende Führungsbahn (6,7) aufweist, deren Zentrumsachse (11) mit der Achslinie (12) des zu beschriftenden Körpers (1) zusammenfällt und an der der Beschriftungskopf (1o) gelagert ist, der mittels eines ersten Stellmotors (21) der Führungsbahn (6,7) entlang in Zeilen-Längsrichtung (22) der anzubringenden Beschriftung bewegbar ist und an dessen der Zentrumsachse (11) zugewandten Seite das Beschriftungswerkzeug (13) angeordnet ist, dadurch gekennzeichnet, daß das Beschrittungswerkzeug innerhalb des Beschriftungskopfes (10) mittels eines zweiten Stellmotors (35) rechtwinkelig zur Umlaufrichtung (22) der Führungsbahn (6,7) schräg zur axialen Richtung (11) in Zeilen-Höhenrichtung (36) der anzubringenden Beschriftung bewegbar ist, so daß das von einem Nadelpräger oder einem Laserschneidgerät od.dgl. gebildete, fortlaufend arbeitende Beschriftungswerkzeug (13) durch rechnergesteuerten Betrieb der beiden Stellmotoren (21, 35) in der von der Zeilen-Längsrichtung (22) und der Zeilen-Höhenrichtung (36) aufgespannten, kegelmantelartigen Schreibebene zu einer Schreibbewegung antreibbar ist.

2. Vorrichtung nach Anspruch 1, dadurch gekennzeichnet, daß das Beschriftungswerkzeug (13) mit einem die Bewegung in Zeilen-Höhenrichtung (36) ausführenden Verstellschlitten (38) verbunden ist.

3. Vorrichtung nach Anspruch 1oder 2, dadurch gekennzeichnet, daß das Beschriftungswerkzeug (13) mittels eines dritten Stellmotors (42) rechtwinkelig zur Schreibebene zu einer Zustellbewegung in Richtung auf den zu beschriftenden Körper (1) hin bzw. von diesem weg antreibbar ist.

4. Vorrichtung nach Anspruch 3, dadurch gekennzeichnet, daß das Beschriftungswerkzeug (13) an einem die Bewegung rechtwinkelig zur Schreibebene ausführenden Zustellschlitten (43) angeordnet ist, der am die Bewegung in Zeilen-Höhenrichtung (36) ausführenden Verstellschlitten (38) verschiebbar gelagert ist.

5. Vorrichtung nach einem der Ansprüche 1 bis 4, dadurch gekennzeichnet, daß die Neigung der Schreibebene mit Bezug auf die Zentrumsachse (11) veränderbar ist.

6. Vorrichtung nach Anspruch 5, dadurch gekennzeichnet, daß die den Verstellschlitten (38) tragende Partie (39) des Beschriftungskopfes (10) in der von der Zeilen-Höhenrichtung (36) und der Zentrumsachse (11) aufgespannten Ebene bzw. parallel hierzu verstellbar mit der an der Führungsbahn (6,7) sitzenden Partie (34) des Beschriftungskopfes (10) verbunden ist.

7. Vorrichtung nach Anspruch 6, dadurch gekennzeichnet, daß die den Verstellschlitten (38) tragende Partie (39) in zwei um 180° gegeneinander versetzten Positionen an der an der Führungsbahn (6,7) sitzenden Partie (34) befestigbar ist, derart, daß die Schreibebene aus einer kegelmantelartigen Schreibebene in eine zylindermantelartige Schreibebene verstellbar ist, wobei die Normalenrichtung (46) der Befestigungsebene (47), an der die beiden Beschriftungskopfpartien (39,34) miteinander verbunden sind, mit der Winkelhalbierenden zwischen den Normalenrichtungen der beiden Schreibebenen zusammenfällt.

8. Vorrichtung nach einem der Ansprüche 1 bis 7, dadurch gekennzeichnet, daß der Beschriftungskopf (10) mittels eines der Führungsbahn (6,7) entlang drehfest angeordneten Zahnkranzes und eines mit dem Zahnkranz in Eingriff stehenden Antriebszahnrades (24), das wie der es antreibende erste Stellmotor (21) am Beschriftungskopf (10) angeordnet ist, zu seiner der Führungsbahn (6,7) entlang gehenden Bewegung antreibbar ist.

9. Vorrichtung nach Anspruch 8, dadurch gekennzeichnet, daß der Zahnkranz von einem auf eine feststehende Ringfläche (25) drehfest aufgesetzten Zahnriemen (26) aus biegbarem Material gebildet wird, der an der Stelle des Beschriftungskopfes (1o) von der Ringfläche (25) weg und um das Antriebszahnrad (24) herumgeführt ist.

10. Vorrichtung nach einem der Ansprüche 1 bis 9, dadurch gekennzeichnet, daß eine Halteeinrichtung (14) zum drehfesten Halten des zu beschriftenden Körpers (1) vorhanden ist.

11. Vorrichtung nach einem der Ansprüche 1 bis 1o, dadurch gekennzeichnet, daß mindestens zwei unabhängig voneinander arbeitende Beschriftungsköpfe (10) an der Führungsbahn (6,7) gelagert sind.

## Claims

1. Apparatus for forming an inscription on a conical or tapering surface of rotationally-symmetrical bodies, in particular metal bottles for gas or liquids, with a marking head carrying a marking tool acting upon the bodies to be marked, wherein the apparatus has a static, circular track (6,7), the centre axis (11) of which coincides with the axis (12) of the body (1) to be marked, and on which the marking head (10) is mounted, which is moveable along the track 6,7) by means of a first servomotor (21) in the line longitudinal direction (22) of the inscription to be applied, and on that side of which facing the centre axis (11) the marking tool (13) is mounted, characterized in that the marking tool is moveable within the marking head (10) by means of a second servomotor (35) at right-angles to the direction of rotation (22) of the track (6,7), at an angle to the axial direction (11), in the line vertical direction (36) of the inscription to be applied, so that the continuously operating marking tool (13) formed by a needle marker or a laser cutter or the like is driveable by computer-controlled operation of the two servomotors (21, 35) to make a writing movement in the writing plane, like the outer surface of a cone, fixed by the line longitudinal direction (22) and the line vertical direction (36).

2. Apparatus according to claim 1, characterized in that the marking tool (13) is connected to an adjusting slide (38) which executes the movement in the line vertical direction (36).

3. Apparatus according to claim 1 or 2, characterized in that the marking tool (13) is driveable by means of a third servomotor (42) at right-angles to the writing plane, to an in-feed movement towards and away from the body (1) to be marked.

4. Apparatus according to claim 3, characterized in that the marking tool (13) is mounted on an in-feed slide (43) executing the movement at right-angles to the writing plane, which is slideably mounted on the adjusting slide (38) executing the movement in the line vertical direction (36).

5. Apparatus according to any of claims 1 to 4, characterized in that the inclination of the writing plane is variable relative to the centre axis (11).

6. Apparatus according to claim 5, characterized in that the section (39) of the marking head (10) carrying the adjusting slide (38), adjustable in the plane fixed by the line vertical direction (36) and the centre axis (11) and parallel thereto, is connected to the section (34) of the marking head (10) resting on the track (6,7).

7. Apparatus according to claim 6, characterized in that the section (39) carrying the adjusting slide (38) can be fixed to the section (34) resting on the track (6,7) in two positions offset relative to one another by 180°, in such a way that the writing plane is adjustable from a writing plane like the outer surface of a cone to a writing plane like the outer surface of a cylinder, wherein the normal direction (46) of the fixing plane (47) on which the two marking head sections are joined together coincides with the angle bisectors between the normal directions of the two writing planes.

8. Apparatus according to any of claims 1 to 7, characterized in that the marking head is driveable to perform its movement along the track (6,7) by means of a gear rim located - torsionally fixed - along the track (6,7), and a driving toothed wheel (24) engaging with the gear rim, mounted on the marking head (10) like the first servomotor (21) driving it.

9. Apparatus according to claim 8, characterized in that the gear rim is formed by a toothed belt (26) of flexible material mounted secure against turning on a fixed annular surface (25), and guided away from the annular surface (25) and around the driving toothed wheel (24) at the position of the marking head (10).

10. Apparatus according to any of claims 1 to 9, characterized in that there is a retaining device (14) to hold the body (1) to be marked, secure against turning.

11. Apparatus according to any of claims 1 to 10, characterized in that two or more marking heads (10) operating independently of one another are mounted on the track (6,7).

## Revendications

1. Dispositif pour graver une inscription sur une surface conique, ou analogue à un cône, de corps à symétrie de révolution, et en particulier de bouteilles en métal destinées à des gaz ou à des liquides, comprenant une tête d'inscription qui porte un outil d'inscription venant attaquer les corps à graver, cependant que le dispositif comporte une voie de guidage fixe (6, 7) qui s'étend continûment en forme de cercle, dont l'axe principal (11) coïncide avec la ligne d'axe (12) du corps à graver (1) et sur laquelle est montée la tête d'inscription (10), celle-ci pouvant être déplacée au moyen d'un premier moteur d'asservissement (21) le long de la voie de guidage (6, 7) dans la direction (22) de la longueur des lignes de l'inscription à apposer, et l'outil d'inscription (13) étant disposé sur son côté qui est tourné vers l'axe principal (11), caractérisé par le fait qu'au moyen d'un deuxième moteur d'asservissement (35), l'outil d'inscription peut être déplacé à l'intérieur de la tète d'inscription (10) dans la direction (36) de la hauteur des lignes de l'inscription à apposer, perpendiculairement à la direction (22) selon laquelle s'étend la voie de guidage (6, 7) et obliquement par rapport à la direction axiale (11), de sorte que l'outil d'inscription (13) qui est constitué par une aiguille de frappe ou par un appareil de découpage au laser ou similaire et qui travaille en continu peut être entraîné par un fonctionnement commandé par ordinateur des deux moteurs d'asservissement (21, 35) selon un déplacement d'inscription dans le plan d'inscription en forme de surface latérale conique qui est défini par la direction (22) de la longueur des lignes et par la direction (36) de la hauteur des lignes.

2. Dispositif selon la revendication 1, caractérisé par le fait que l'outil d'inscription (13) est relié à un chariot de déplacement (38) qui réalise le déplacement dans la direction (36) de la hauteur des lignes.

3. Dispositif selon la revendication 1 ou 2, caractérisé par le fait qu'au moyen d'un troisième moteur d'asservissement (42), l'outil d'inscription (13) peut être entraîné perpendiculairement au plan d'inscription pour être déplacé selon un mouvement d'avance dans la direction du corps à graver (1) ou en s'éloignant de celui-ci, respectivement.

4. Dispositif selon la revendication 3, caractérisé par le fait que l'outil d'inscription (13) est disposé sur un chariot d'avance (43) qui réalise le déplacement perpendiculaire au plan d'inscription et qui est monté coulissant sur le chariot de déplacement (38), celui-ci réalisant le déplacement dans la direction (36) de la hauteur des lignes.

5. Dispositif selon l'une des revendications 1 à 4, caractérisé par le fait que l'on peut modifier l'inclinaison du plan d'inscription par rapport à l'axe principal (11).

6. Dispositif selon la revendication 5, caractérisé par le fait que la partie (39) de la tête d'inscription (10) qui porte le chariot de déplacement (38) peut être déplacée dans le plan qui passe par la direction (36) de la hauteur des lignes et par l'axe principal (11), ou parallèlement à ce plan, respectivement, en étant reliée à la partie (34) de la tête d'inscription (10) qui est posée sur la voie de guidage (6, 7).

7. Dispositif selon la revendication 6, caractérisé par le fait que la partie (39) qui porte le chariot de déplacement (38) peut être fixée à la partie (34) qui est posée sur la voie de guidage (6, 7) dans deux positions décalées entre elles de 180°, et ce, d'une manière telle que le plan d'inscription puisse passer d'un plan d'inscription analogue à une surface latérale conique à un plan d'inscription analogue à une surface latérale cylindrique, cependant que la direction (46) qui est perpendiculaire au plan de fixation (47) selon lequel les deux parties de tête d'inscription (39, 34) sont reliées entre elles coïncide avec la bissectrice des directions qui sont perpendiculaires aux deux plans d'inscription.

8. Dispositif selon l'une des revendications 1 à 7, caractérisé par le fait que la tête d'inscription (10) peut être entraînée dans son déplacement le long de la voie de guidage (6, 7) au moyen d'une couronne dentée montée fixe en rotation le long de la voie de guidage (6, 7) et d'une roue dentée d'entraînement (24) qui engrène avec la couronne dentée et qui est disposée sur la tête d'inscription (10) comme le premier moteur d'asservissement (21) qui l'entraîne.

9. Dispositif selon la revendication 8, caractérisé par le fait que la couronne dentée est constituée par une courroie dentée (26) en une matière flexible qui est posée d'une manière fixe en rotation sur une surface annulaire fixe (25) et qui, à l'endroit de la tête d'inscription (10), passe autour de la roue dentée d'entraînement (24) en s'éloignant de la surface annulaire (25).

10. Dispositif selon l'une des revendications 1 à 9, caractérisé par la présence d'un dispositif de retenue (14) qui est destiné à maintenir le corps à graver (1) d'une manière fixe en rotation.

11. Dispositif selon l'une des revendications 1 à 10, caractérisé par le fait qu'au moins deux têtes d'inscription (10) qui travaillent indépendamment l'une de l'autre sont montées sur la voie de guidage (6, 7).
